# FASCICULE DE BREVET EUROPEEN

(11) **EP 2 164 360 B1**
(45) Date de publication et mention de la délivrance du brevet: **05.09.2012**
(21) Numéro de dépôt: 08826375.1
(22) Date de dépôt: 09.07.2008
(51) Int. Cl.: A45D 40/26, A46B 9/02, A46B 1/00, A46B 5/00

(54) **APPLICATEUR POUR LE MAQUILLAGE DES CILS ET/OU DES SOURCILS PRÉSENTANT UN SILLON**
GERILLTER MAKE-UP-APPLIKATOR FÜR WIMPERN UND/ODER AUGENBRAUEN
GROOVED MAKE-UP APPLICATOR FOR EYELASHES AND/OR EYEBROWS

(30) Priorité: 11.07.2007 FR 0756435; 19.07.2007 US 950630 P
(43) Date de publication de la demande: 24.03.2010
(73) Titulaire: Chanel Parfums Beauté, 92200 Neuilly-sur-Seine (FR)
(72) Inventeur: SALCIARINI, Christian, 77860 Couilly Pont-aux-Dames (FR)
(74) Mandataire: Potdevin, Emmanuel Eric
(86) Numéro de dépôt international: PCT/FR2008/051287
(87) Numéro de publication internationale: WO 2009/010695

(56) Documents cités:
- EP-A- 1 070 466
- EP-A- 1 607 020
- FR-A- 2 862 193
- FR-A- 2 912 620
- FR-A- 2 913 572
- FR-A1- 2 918 547
- GB-A- 880 669
- US-A- 3 862 639

## Description

L'invention concerne les applicateurs pour appliquer un produit, tel que du mascara, sur les cils et/ou les sourcils.

De tels applicateurs de formes et de configurations variées ont été proposés depuis de nombreuses années sans toutefois toujours donner satisfaction. On attend en effet le plus souvent que l'applicateur remplisse le mieux possible plusieurs fonctions. La première est une fonction d'allongement. Autrement dit, les cils, une fois maquillés, doivent donner l'impression d'être relativement longs. La deuxième fonction vise à donner du volume : l'application du produit permet de donner aux cils un volume apparent plus grand que leur volume à l'état nu. La troisième fonction est une fonction de recourbement qui vise à recourber les cils autant que possible. Une quatrième fonction est la séparation : les cils doivent être maquillés en étant convenablement séparés les uns des autres sans former de paquet. On souhaite également obtenir un bon résultat de maquillage en faisant le moins de gestes possible, c'est-à-dire en réduisant au minimum le nombre de passages successifs de l'applicateur sur les mêmes cils. Il est également préférable que le geste d'application soit facile à exécuter et ne demande pas une dextérité excessive de la part de l'utilisateur. Enfin, il est souhaitable que l'applicateur soit facile à fabriquer.

On connaît, par exemple du document US-4 403 624, un applicateur de mascara comprenant une âme en matière plastique présentant des picots eux aussi en matière plastique. Mais ce type d'applicateur ne donne pas des résultats satisfaisants à cause de la façon avec laquelle l'âme, de forme tronconique, se charge en produit de maquillage

Le document FR-A-2 862 193 divulgue un applicateur selon le préambule de la revendication 1 et le document EP-1 607 020 un applicateur selon le préambule de la revendication 4.

Un but de l'invention est donc de réaliser un applicateur qui fournisse un résultat satisfaisant en termes de maquillage au moyen d'un geste simple et rapide et qui soit en outre facile à fabriquer.

L'invention apporte à ce problème plusieurs solutions.

A cet effet, on prévoit, selon l'invention, un applicateur pour appliquer un produit sur les cils et/ou les sourcils, qui comprend une âme présentant au moins un sillon hélicoïdal s'étendant sur un tronçon au moins de l'âme depuis une première extrémité longitudinale du tronçon jusqu'à une deuxième extrémité longitudinale du tronçon, l'âme ayant une dimension transversale, mesurée hors du sillon, qui varie lorsqu'on parcourt le tronçon suivant une direction longitudinale de l'âme.

Avantageusement, l'applicateur comprendra des picots d'une seule pièce avec l'âme et/ou situés sur le tronçon. Les picots pourront être situés hors du sillon.

On prévoit également, selon l'invention, un applicateur selon la revendication 4.

De préférence, le sillon est hélicoïdal.

Ainsi, dans chacun de ces applicateurs, le sillon constitue une zone de stockage du produit à appliquer. Cette zone se remplit en produit lorsque l'applicateur se trouve dans le réservoir, puis franchit la sortie du réservoir sans être vidée de son contenu. En effet, lorsque le col du réservoir comprend un essoreur, ce dernier n'essore pas l'intérieur du sillon, préservant ainsi sa fonction de réservoir. En fonction de la forme, des dimensions et de l'agencement du ou des sillons, on peut ajuster le niveau de charge en produit de l'applicateur en sortie du réservoir et la répartition spatiale de cette charge dans l'applicateur. Lors du maquillage, le sillon se vide progressivement de son contenu, notamment grâce aux cils qui pénètrent dans le sillon. Les cils sont ainsi convenablement recouverts de produit sans que l'utilisateur doive recharger fréquemment l'applicateur en le réintroduisant dans le réservoir. Le sillon permet d'améliorer le résultat de maquillage obtenu. Le maquillage s'effectue au moyen d'un geste simple et rapide à exécuter. Enfin, la réalisation du sillon ne complique pas sensiblement la fabrication de l'applicateur.

En outre, dans le premier applicateur selon l'invention présenté plus haut, la forme hélicoïdale du sillon, associée à la section non constante de l'âme, permet de répartir la charge en produit sur une fraction au moins de la longueur de l'applicateur en permettant toutefois que cette charge ne soit pas uniforme le long de l'applicateur et/ou circonférentiellement autour de son axe longitudinal. Une partie de l'applicateur est donc plus fortement chargée en produit qu'une autre. On constate qu'un tel applicateur à charge non uniforme s'avère particulièrement bien adapté au geste de certains utilisateurs.

Dans le deuxième applicateur selon l'invention, les picots permettent d'améliorer l'application du produit. Cette fois en effet, le produit passe progressivement du sillon aux picots, puis de ces derniers sur les cils. Les picots participent à la décharge du produit hors de l'applicateur tout en favorisant le volume, la séparation, le recourbement et l'allongement des cils (ou des sourcils).

Le deuxième applicateur selon l'invention a en outre l'avantage d'être particulièrement facile à fabriquer du fait que les picots sont d'une seule pièce avec l'âme.

Avantageusement, le sillon ménage sur l'âme au moins une zone non entamée par le sillon.

Cette zone permet aux cils de prendre appui sur l'âme lors de l'application, notamment afin d'obtenir un effet de recourbement prononcé.

Avantageusement, le sillon s'étend sur plus d'un tour, voire plus de deux tours, autour d'un axe longitudinal de l'applicateur.

Ainsi, les cils rencontrent le sillon tout autour de l'axe longitudinal de l'applicateur et éventuellement sur une partie importante de la longueur de l'applicateur. Cela favorise la pénétration des cils dans le sillon et l'application du produit qu'il contient.

Avantageusement, le sillon présente un profil en "V", de préférence dissymétrique.

Ce profil a pour avantage de présenter deux pans inclinés sur lesquels les cils peuvent prendre appui pour se charger en produit.

Dans le premier applicateur, on peut prévoir que le sillon présente une section, prise dans un plan méridien d'un axe longitudinal de l'âme, dont la plus grande dimension varie, et de préférence diminue, lorsqu'on parcourt le tronçon en direction d'une extrémité libre de l'applicateur.

Cette disposition permet, elle aussi, de moduler la charge en produit à l'intérieur du sillon le long de l'applicateur. Lorsque la section diminue près de l'extrémité libre, la charge du sillon en produit ira aussi en diminuant, ce qui correspond aux préférences de l'utilisateur qui effectue en général un maquillage plus fin avec l'extrémité libre de l'applicateur.

On pourra prévoir que le sillon est unique ou, au contraire, que l'âme présente plusieurs sillons.

Avantageusement, une dimension transversale du tronçon diminue lorsqu'on parcourt le tronçon en direction d'une extrémité libre de l'applicateur.

Cette diminution facilite un maquillage plus fin au moyen de la zone d'extrémité libre de l'applicateur.

Avantageusement, une dimension transversale du tronçon passe par un extremum, notamment un maximum, lorsqu'on parcourt le tronçon en direction d'une extrémité libre de l'applicateur.

Cet agencement favorise une répartition symétrique de la charge en produit de part et d'autre de cet extremum, ce qui convient davantage à certains utilisateurs.

De préférence, l'âme et/ou le tronçon ont une forme conique ou tronconique.

De préférence, il existe au moins une zone, de préférence une zone d'extrémité proximale, de l'applicateur dans laquelle l'âme occupe plus de la moitié, voire plus des trois quarts, d'une dimension transversale de l'applicateur.

De préférence aussi, il existe au moins une zone, de préférence une zone d'extrémité distale, dans laquelle l'âme occupe moins de la moitié, voire moins du quart, d'une dimension transversale de l'applicateur.

Ces caractéristiques de dimensionnement influent, elles aussi, sur la répartition de la charge en produit de l'applicateur en sortie du réservoir. Combinées l'une à l'autre, ces caractéristiques permettent de réaliser de forts contrastes de niveau de charge dans différentes parties de l'applicateur.

Avantageusement, l'applicateur comprend une tige portant l'âme, l'âme ayant une dimension transversale plus grande que celle de la tige.

Avantageusement, l'applicateur comprend un cône d'entrée, éventuellement muni de picots.

De préférence, l'âme est flexible.

Cette flexibilité est sécurisante pour l'utilisateur. En effet, elle rend l'âme souple, ce qui réduit les risques d'agresser l'oeil avec l'applicateur.

Avantageusement, le premier applicateur comprend des picots situés dans le sillon. Avantageusement il comprend des picots situés dans le sillon et des picots situés hors du sillon.

On pourra prévoir que l'applicateur comprend des picots formant au moins une rangée rectiligne parallèle à une direction longitudinale de l'âme.

Une telle rangée favorise le peignage des cils avec l'applicateur.

On pourra également prévoir que l'applicateur comprend des picots formant au moins une rangée de forme hélicoïdale.

Une telle rangée facilite la séparation des cils, notamment lorsque l'utilisateur a l'habitude d'effectuer un mouvement tournant au moyen de l'applicateur lors de l'application du produit.

Avantageusement, l'applicateur comprend des picots disposés de sorte qu'au moins une dimension transversale de l'applicateur, mesurée à des extrémités libres des picots, est constante lorsqu'on parcourt une partie au moins du tronçon suivant la direction longitudinale de l'âme.

Il s'ensuit que la dimension totale de l'applicateur demeure constante même si la section de l'âme varie le long de l'applicateur, par exemple si elle va en diminuant en direction de l'extrémité libre. Le cas échéant, les variations dans les dimensions de l'âme sont donc alors compensées par des variations contraires de la longueur des picots. La fonction de peignage et de séparation se trouvera accentuée aux endroits où les picots sont plus longs.

De préférence, dans le premier applicateur selon l'invention présenté plus haut, les extrémités des picots forment une surface enveloppe à symétrie de révolution autour de l'axe longitudinal de l'âme. Cette surface est par exemple cylindrique ou en forme de diabolo.

Avantageusement, l'applicateur comprend des picots disposés de sorte qu'au moins une dimension transversale de l'applicateur mesurée à des extrémités libres des picots augmente lorsqu'on parcourt une partie au moins du tronçon en direction d'une extrémité libre de l'applicateur.

Cet agencement favorise lui aussi les fonctions de séparation et d'allongement.

De préférence, l'applicateur comprend une tête d'application d'une seule pièce.

On prévoit également, selon l'invention, un ensemble pour l'application d'un produit sur les cils et/ou les sourcils qui comprend un réservoir de produit et un applicateur selon l'invention.

On prévoit enfin, selon l'invention, une utilisation d'un applicateur selon l'invention ou d'un ensemble selon l'invention pour le maquillage des cils et/ou des sourcils.

D'autres caractéristiques et avantages de l'invention apparaîtront encore dans la description suivante de plusieurs modes de réalisation donnés à titre d'exemples non limitatifs et de têtes, sur lesquels :
- la figure 1A est une vue en perspective, avec arrachement partiel, d'un ensemble de maquillage selon un premier mode de réalisation de l'invention ;
- les figures 1B, 1C, 1E et 1G sont des vues respectivement en élévation, en perspective, en vue d'extrémité et en coupe axiale de la tête d'application de l'applicateur de l'ensemble de la figure 1 ;
- la figure 1D est une vue à plus grande échelle d'un détail de la figure 1C ;
- la figure 1F est une vue en perspective d'une variante de la tête ;
- les figures 2A et 2C sont des vues analogues aux figures 1B et 1 E illustrant un deuxième applicateur qui n'est pas conforme à l'invention;
- la figure 2B montre l'applicateur de la figure 2A sans les picots ;
- les figures 3A à 3C sont des vues analogues aux figures 2A à 2C illustrant un autre mode de réalisation de l'applicateur selon l'invention ;
- les figures 4 à 5 sont des vues analogues à la figure 2B illustrant deux modes de réalisation respectivement ; et
- les figures 6A et 6B et 7A et 7B sont des vues analogues aux figures 1B et 1E illustrant une autre tête d'application qui n'est pas conforme à l'invention et un autre mode de réalisation respectivement ;

Nous allons décrire en référence aux figures 1A à 1G un premier mode de réalisation d'un ensemble de maquillage pour appliquer un produit sur les cils.

L'ensemble 2 comporte un réservoir 4 comprenant le produit 6 à appliquer. Ce produit est par exemple du mascara. Ce réservoir présente en partie supérieure une ouverture définie par un col 8 comprenant un essoreur 10. L'ensemble comporte un applicateur 12 qui comprend un organe de préhension 14 fixé à une extrémité proximale d'une tige 16, laquelle porte à son extrémité distale une tête d'application 118.

Le col 8 présente, sur sa face externe, un filet 20 susceptible de coopérer par liaison vis-écrou avec un filet ménagé de façon complémentaire sur une face interne 22 de l'organe de préhension 14. L'applicateur peut ainsi être vissé sur le réservoir pour l'obturer. Lorsque l'applicateur est en position fermée sur le réservoir, la tête 118 trempe dans le mascara 6. Lorsqu'on extrait l'organe d'application, la tige 16 puis la tête 118, sont essorées par l'essoreur 10 afin d'en éliminer le produit excédentaire.

Le réservoir 4 présente globalement une symétrie de révolution d'axe 24. Il en est de même pour l'organe d'application 12. L'axe 24 correspond ici à la dimension longitudinale de l'applicateur.

Nous allons maintenant décrire en détail la tête d'application 118 de l'applicateur. La tête 118 comprend un embout 21 destiné à être fixé rigidement à l'extrémité distale de la tige 16, par exemple en étant enfiché dans cette dernière. Cet embout se prolonge en direction de l'extrémité libre 22 de l'applicateur par une partie 124 appelée « cône », de forme tronconique allant en s'élargissant en direction de l'extrémité libre. A partir de la section la plus large du cône 124, s'étend l'âme 126 ou coeur de la tête d'application 118. L'embout 21, le cône 124 et l'âme 126 forment le corps de la tête d'application.

L'âme 126 présente un tronçon d'extrémité libre 130 qui s'étend sur une longueur comprise entre un septième et un sixième de la longueur totale de l'âme dans le présent exemple. En l'espèce, ce tronçon 130 présente une dimension transversale De, mesurée dans un plan perpendiculaire à l'axe 24, constante lorsqu'on parcourt le tronçon suivant la direction longitudinale 24. Dans le présent exemple, le tronçon 130 a une forme cylindrique d'axe 24 et de section circulaire.

Le reste de l'âme 126 est ici formé par un tronçon principal 132 s'étendant depuis l'extrémité proximale du tronçon d'extrémité 130 jusqu'à l'extrémité distale, la plus large, du cône 124. Le tronçon principal 132 présente une dimension transversale Dₐ, prise perpendiculairement à l'axe 24, qui varie lorsqu'on parcourt le tronçon principal de l'une à l'autre de ses deux extrémités longitudinales. On verra plus bas que l'âme présente en outre un sillon. La dimension Dₐ est mesurée hors du sillon, à la surface de l'âme. Dans le présent exemple, la dimension transversale Dₐ diminue lorsqu'on parcourt le tronçon principal 132 en direction de l'extrémité libre 122, c'est-à-dire depuis le cône 124 jusqu'au tronçon d'extrémité 130. Dans ce mode de réalisation, le tronçon 132 a une forme tronconique, la section la plus large du cône étant celle contiguë au col 124.

On observe que la dimension transversale Dₐ de l'âme au niveau de l'extrémité proximale du tronçon 132, qui est ici le diamètre du cône 124, est supérieure au diamètre de la tige 16 et de l'embout 21.

L'âme 126 présente en l'espèce un sillon hélicoïdal 134 d'axe 24. Dans cet exemple, le sillon 134 est unique. Le sillon s'étend sur toute la longueur du tronçon principal 132 depuis son extrémité proximale jusqu'à son extrémité distale.

Le sillon 134 a, dans cet exemple, un profil en "V". Cette forme en "V" apparaît si l'on prend la section du sillon dans un plan méridien de l'axe 24. On appelle plan méridien un plan radial parallèle à l'axe 24 comme celui P_{M} illustré à la figure 1C ou le plan de coupe de la figure 1G. Elle apparaît aussi si l'on prend la section du sillon dans un plan Pp perpendiculaire à la direction longitudinale du sillon. Un tel plan Pp est incliné par rapport au plan méridien qui passerait au même endroit. La trace de ce plan Pp a été illustrée dans le plan de la figure 1B. Le profil en "V" est, en l'espèce, dissymétrique. En effet, en identifiant sur le sillon 134 un flan proximal 136, orienté vers le haut sur les figures 1B à 1D et le plus proche du cône 124, et un flan distal 138 placé en regard et orienté vers le bas, on note que le flanc proximal 136 présente localement une plus grande surface que le flanc distal 138. En revanche, le flanc 136 est moins incliné par rapport à l'axe 24 que le flanc 138.

Le sillon 134 présente une section transversale dont la plus grande dimension varie lorsqu'on parcourt le tronçon principal 132 le long de l'axe 24. Précisément, cette section va en diminuant depuis l'extrémité proximale du tronçon jusqu'à son extrémité distale en direction de l'extrémité libre 22 de l'applicateur. Cette observation demeure que la section soit prise, comme indiqué précédemment, dans un plan méridien P_{M} ou dans un plan Pp localement perpendiculaire à la direction longitudinale du sillon.

Le sillon 136, dans le présent exemple, ménage sur l'âme 126, entre des parties du sillon, au moins une zone 140 non entamée par le sillon. Le sillon s'étend ici sur plus d'un tour et même sur plus de deux tours autour de l'axe 24 puisqu'il s'étend sur environ trois tours. La zone 140 laissée libre a donc, elle aussi, une forme hélicoïdale. L'âme est ici dépourvue d'ouverture traversante, sa matière ne présentant aucune discontinuité. De préférence, le sillon s'étendra sur un nombre réduit de tours autour de l'axe, par exemple inférieur ou égal à 10 ou encore à 12.

Dans le présent exemple, l'applicateur comprend en outre des picots 50. Les picots sont en l'espèce d'une seule pièce avec l'âme 126 et venus de moulage avec cette dernière. C'est en fait toute la tête 118 qui est réalisée d'une seule pièce. Dans ce mode de réalisation, tous les picots 50 ont une forme rectiligne et présentent une orientation radiale par référence à l'axe 24. En particulier, ils s'étendent tous dans des plans perpendiculaires à l'axe 24.

Certains des picots 50 sont fixés à la zone 140 de l'âme située hors du sillon, tandis que certains autres picots sont fixés à l'âme dans le sillon 134, que ce soit sur le flanc 136 ou le flanc 138. Comme on l'observe notamment sur la vue d'extrémité de la figure 1E, les picots sont ici organisés pour former des rangées rectilignes parallèles à l'axe 24, en l'espèce au nombre de douze. De surcroît, les mêmes picots forment des rangées hélicoïdales autour de l'axe 24, comme on l'observe notamment sur la figure 1B.

Les picots 50 présentent des extrémités libres 52 qui définissent les unes avec les autres une surface enveloppe 154 schématisée sur la figure 1E. Cette surface a une forme cylindrique de révolution d'axe 24 à section circulaire sur la plus grande partie du tronçon principal 132, à l'exception d'une zone d'extrémité distale de ce tronçon. Sur cette dernière zone, ainsi que sur le tronçon d'extrémité libre 130, la surface enveloppe 154 a une forme tronconique d'axe 24.

On observe ainsi que, sur la plus grande partie de la tête 118, la dimension transversale totale T de la tête, mesurée aux extrémités libres 52 des picots, est constante lorsqu'on parcourt la tête depuis l'extrémité proximale de l'âme jusque peu avant l'extrémité distale du tronçon principal 132. Cette dimension transversale correspond au diamètre de la surface enveloppe 154. Cette même dimension transversale T va ensuite en diminuant jusqu'à l'extrémité libre 22. On ménage ainsi dans la zone d'extrémité de l'applicateur une partie de faible diamètre plus propice au maquillage des petits cils, notamment ceux situés aux coins de l'oeil.

Il découle de ce qui précède que, dans la plus grande partie de l'applicateur, des picots relativement courts, notamment ceux situés sur la zone 140, côtoient des picots relativement longs, à savoir ceux situés dans le sillon 134.

Dans la zone d'extrémité proximale de l'âme, la dimension transversale Dₐ de cette dernière est si grande qu'elle occupe plus de la moitié et même plus des trois quarts de la dimension transversale T de l'applicateur mesurée aux extrémités libres des picots. A l'inverse, dans une zone d'extrémité distale, et même ici sur environ la moitié de la longueur de la tête d'application, la dimension transversale Dₐ de l'âme est telle qu'elle occupe moins de la moitié et même moins du quart de la dimension transversale T de l'applicateur.

On pourra réaliser l'âme 126 dans un matériau flexible. Compte tenu de la décroissance du diamètre de l'âme en direction de son extrémité libre, cette flexibilité ira en s'accroissant à mesure qu'on se rapproche de l'extrémité libre. Cette souplesse est sécurisante pour l'utilisateur car elle réduit les risques d'agresser l'oeil avec l'applicateur. Simultanément, l'applicateur demeure relativement ferme, ce qui permet d'avoir un geste sûr.

Dans la variante de la figure 1F, la tête d'application 118 est identique à la précédente mis à part qu'elle présente des picots 50 également sur le cône 124, alors que la tête de la figure 1B en était dépourvue sur ce cône.

La forme générale tronconique de l'âme permet de créer des réserves de produit de quantités différentes le long de l'âme. Ainsi, là ou le diamètre du cône est relativement élevé, la réserve de produit est peu importante, ce qui accroît l'effet lissant et allongeant de l'applicateur sur les cils. Là où le diamètre du cône est relativement réduit, l'applicateur se charge avec une grande quantité de produit. De telles zones permettent de donner du volume aux cils. Dès lors, en déplaçant l'applicateur, on favorise sur les cils l'effet d'application de produit ou l'effet de peignage.

Le sillon forme lui-même en outre des réserves de produit qui sont plus ou moins éloignées de la surface enveloppe des picots et donc des cils.

La forme générale de révolution se prête bien à une rotation de l'applicateur sur lui-même durant le maquillage.

Sachant que les picots ont des longueurs différentes les uns des autres, ils sont essorés de façon inégales, c'est-à-dire que la longueur non essorée varie d'un picot à l'autre. La longueur essorée sur le picot pourra être ajustée aussi en fonction du type d'essoreur utilisé car les picots sont plus ou moins flexibles en fonction de leur longueur et ils repoussent plus ou moins l'essoreur à l'occasion du passage de l'applicateur dans ce dernier.

On va maintenant décrire d'autres modes de réalisation de l'applicateur selon l'invention et d'autres têtes d'application n'étant pas conformes à l'invention. Les caractéristiques communes avec le premier mode ne seront pas décrites à nouveau. Certaines des références numériques seront à chaque fois augmentées de 100.

Dans la deuxième tête 218 illustrée aux figures 2A à 2C, c'est plusieurs sillons 234 qui sont cette fois ménagés sur l'âme 226. De plus, les sillons, ici au nombre de quatre, sont rectilignes et parallèles à l'axe 24. Cette tête n'est pas conforme à l'invention et est présentée seulement pour la compréhension de modes de réalisation de cette dernière.

Les picots 50 s'étendent, comme dans le premier mode de réalisation, en rangées rectilignes parallèles à l'axe 24 et en rangées hélicoïdales autour de cet axe. Les rangées rectilignes peuvent être disposées en alternance au fond des sillons 234 et aux sommets des zones 240 délimitées entre ces sillons. Toutefois, comme illustré à la figure 2C, dans le présent exemple, le nombre de rangées rectilignes est inchangé par rapport à celui du premier mode de sorte que certaines des rangées s'étendent sur l'un des flancs du sillon. Dans cet exemple, les sillons ont un profil transversal en "U" avec un fond en arc de cercle.

On observe que, comme précédemment, la dimension transversale de l'âme va en se réduisant en direction de l'extrémité libre 22, de même que la largeur des sillons, tandis que la dimension totale de l'applicateur, prise au niveau des extrémités libres des picots, demeure constante sur la plus grande longueur de ce dernier. Les extrémités libres des picots forment une surface enveloppe à symétrie de révolution autour de l'axe longitudinal de l'âme.

Dans le mode de réalisation de la tête d'application 318 illustré aux figures 3A à 3C, seule change, par rapport à la précédente tête, la forme des sillons 334. En effet, les sillons, encore au nombre de quatre, ne sont plus rectilignes, mais retrouvent une forme hélicoïdale. Chaque sillon s'étend toutefois sur moins d'un tour autour de l'axe longitudinal. Il s'étend, dans le présent exemple, sur un quart de tour, donnant à l'âme 326 un effet de torsion, comme illustré à la figure 3B. Les picots sont disposés comme précédemment.

Dans le mode de réalisation illustré à la figure 4, l'âme 426 de la tête 418 présente un nombre de sillons 434 plus élevé, qui est ici porté à douze. A nouveau, les sillons hélicoïdaux s'étendent sur une fraction de tour autour de l'axe. Dans ce mode de réalisation ainsi que dans les têtes des figures 5 à 7, les picots n'ont pas été illustrés mais sont disposés comme précédemment. Notamment, leurs extrémités libres forment une surface enveloppe à symétrie de révolution autour de l'axe longitudinal de l'âme.

Dans le mode de réalisation de la tête 518 illustré à la figure 5, les sillons 534 ménagent, sur l'âme 526, une zone 540 qui intercepte de façon continue plusieurs plans méridiens de l'axe 24. En d'autres termes, cette zone s'étend sur un quartier entier de la tête 518. Ce mode de réalisation revient à supprimer une série de sillons consécutifs dans le mode de réalisation de la figure 4. On pourra ainsi ne conserver que la moitié des sillons.

Dans la tête 818 illustrée aux figures 6A et 6B, l'âme 826 a de nouveau une forme tronconique. Elle porte, comme précédemment, des picots 50 disposés, dans le présent exemple, en huit rangées rectilignes parallèles à l'axe 24 régulièrement réparties autour de cet axe. Les sillons, ici rectilignes, n'ont pas été illustrés pour la clarté de la représentation. Cette tête se distingue des précédentes en particulier par le fait que la dimension transversale Tₐ de l'applicateur prise au niveau des extrémités libres 52 des picots 50 varie, et même n'est à aucun moment constante, lorsqu'on se déplace suivant l'axe 24 depuis l'extrémité proximale de l'âme 826 jusqu'à l'extrémité distale de l'applicateur. Ainsi, dans le présent exemple, cette dimension va tout d'abord en diminuant sur environ la moitié proximale de l'âme, puis va en augmentant le long du troisième quart pour atteindre un maximum. Sur le dernier quart, elle va finalement en diminuant pour atteindre un minimum à l'extrémité libre 22. Cette évolution de longueur est la même quelles que soient les rangées qui servent à mesurer cette dimension. On ménage ainsi des zones convexes et concaves dans la surface enveloppe 854 qui facilitent le maquillage de petites ou de grandes régions des cils. Sur les trois premiers quarts de l'âme qui forment le tronçon principal, la surface enveloppe des picots, à symétrie de révolution, a une forme générale de diabolo. Cette tête n'est pas conforme à l'invention et est présentée seulement pour la compréhension des modes de réalisation de cette dernière.

On retrouve, sur le mode de réalisation de la tête 918 illustré aux figures 7A et 7B, l'évolution de la dimension transversale totale Tₐ de l'applicateur déjà observée dans la précédente tête. A la différence de cette dernière toutefois, les rangées de picots 50 ne sont pas rectilignes, l'agencement permettant seulement de distinguer des rangées hélicoïdales qui suivent en l'espèce la torsion procurée à l'âme 926 par les sillons hélicoïdaux non illustrés. Les extrémités libres des picots forment encore une surface enveloppe à symétrie de révolution autour de l'axe longitudinal de l'âme.

L'applicateur selon l'invention permet le maquillage des cils et des sourcils, notamment en passant l'applicateur le long des cils ou des sourcils. Ce mouvement peut être accompagné d'un mouvement de rotation autour de l'axe 24.

La tête de l'applicateur pourra être réalisée par injection dans un matériau tel qu'un TPE-F (élastomère thermoplastique de type fluoré) de type SEBS (copolymère à blocs d'éthylène, de butylène et de styrène), un TPE-O (élastomère thermoplastique de type oléfinique) vulcanisé de type EPDM (éthylène propylène diène monomère), voire encore un TPE-U (élastomère thermoplastique de type uréthane). Elle pourra être en polypropylène, en polyamide ou encore en élastomère. De préférence, l'âme sera réalisée avec une section pleine, c'est-à-dire sans cavité interne. On pourra également choisir de réaliser l'applicateur avec deux matières, par exemple par bi-injection de deux matériaux. On pourra choisir pour le matériau de l'âme une dureté comprise entre 50 et 100 shore, de préférence entre 65 et 85, et par exemple égale à environ 75 shore.

On pourra prévoir que, dans certains modes de réalisation, les picots sont non pas réalisés d'une seule pièce avec l'âme mais rapportés sur cette dernière. Les picots pourront être remplacés par des fibres naturelles ou synthétiques, par exemple fixées par flocage.

L'applicateur pourra avoir une forme générale courbe, son axe 24 étant courbé.

Bien entendu, on pourra apporter à l'invention de nombreuses modifications sans sortir du cadre de celle-ci.

On pourra prévoir que l'applicateur présente un tronçon principal qui comprend :
- une portion munie d'un ou plusieurs sillons hélicoïdaux et
- une autre portion munie d'un ou plusieurs sillons longitudinaux et/ou annulaires.

## Revendications

1. Applicateur pour appliquer un produit (6) sur les cils et/ou les sourcils, qui comprend une âme (134 ; 326 - 526 ; 926) présentant au moins un sillon hélicoïdal (134 ; 334 - 534 ; 934) s'étendant sur un tronçon au moins de l'âme depuis une première extrémité longitudinale du tronçon jusqu'à une deuxième extrémité longitudinale du tronçon, **caractérisé en ce que** l'âme a une dimension transversale (Dₐ), mesurée hors du sillon, qui varie lorsqu'on parcourt le tronçon suivant une direction longitudinale (24) de l'âme.

2. Applicateur selon la revendication précédente, qui comprend des picots (50) situés sur le tronçon.

3. Applicateur selon l'une quelconque des revendications précédentes, dans lequel le sillon présente une section, prise dans un plan méridien d'un axe longitudinal (24) de l'âme, dont la plus grande dimension varie, et de préférence diminue, lorsqu'on parcourt le tronçon en direction d'une extrémité libre de l'applicateur.

4. Applicateur pour appliquer un produit sur les cils et/ou les sourcils, qui comprend une âme (136 ; 336 - 536 ; 936) présentant au moins un sillon (134 ; 334 - 534 ; 934) s'étendant sur un tronçon au moins de l'âme depuis une première extrémité longitudinale du tronçon jusqu'à une deuxième extrémité longitudinale du tronçon et des picots (50) situés hors du sillon, les picots étant d'une seule pièce avec l'âme et présentant des extrémités libres formant une surface enveloppe à symétrie de révolution autour d'un axe longitudinal de l'âme, **caractérisé en ce que** le sillon présente une section, prise dans un plan méridien d'un axe longitudinal (24) de l'âme, dont la plus grande dimension varie, et de préférence diminue, lorsqu'on parcourt le tronçon en direction d'une extrémité libre de l'applicateur, l'applicateur comprenant éventuellement des picots (50) situés dans le sillon.

5. Applicateur selon la revendication précédente dans lequel le sillon est hélicoïdal.

6. Applicateur selon l'une quelconque des revendications précédentes, dans lequel le sillon s'étend sur un tronçon au moins de l'âme depuis une première extrémité longitudinale du tronçon jusqu'à une deuxième extrémité longitudinale du tronçon et qui comprend des picots (50) situés sur le tronçon hors du sillon.

7. Applicateur selon l'une quelconque des revendications précédentes, dans lequel le sillon (134) s'étend sur plus d'un tour, voire plus de deux tours, autour d'un axe longitudinal (24) de l'applicateur.

8. Applicateur selon l'une quelconque des revendications précédentes, dans lequel le sillon (134) présente un profil en "V"', de préférence dissymétrique.

9. Applicateur selon l'une quelconque des revendications précédentes dans lequel le sillon (134) est unique.

10. Applicateur selon l'une quelconque des revendications 1 à 8, dans lequel l'âme présente plusieurs sillons.

11. Applicateur selon l'une quelconque des revendications 1, 2 et 6 dans lequel une dimension transversale (Dₐ) du tronçon diminue lorsqu'on parcourt le tronçon en direction d'une extrémité libre de l'applicateur.

12. Applicateur selon l'une quelconque des revendications précédentes, qui comprend un cône d'entrée (124), éventuellement muni de picots (50).

13. Applicateur selon l'une quelconque des revendications précédentes, qui comprend des picots (50) formant au moins une rangée rectiligne parallèle à une direction longitudinale de l'âme et/ou une rangée de forme hélicoïdale.

14. Applicateur selon l'une quelconque des revendications précédentes, qui comprend des picots (50) disposés de sorte qu'au moins une dimension transversale (T) de l'applicateur, mesurée à des extrémités libres (52) des picots, est constante lorsqu'on parcourt une partie au moins de l'applicateur suivant une direction longitudinale (24) de l'âme.

15. Ensemble (2) pour l'application d'un produit (6) sur les cils et/ou les sourcils qui comprend un réservoir (4) de produit et un applicateur (12) selon l'une quelconque des revendications précédentes.

## Claims

1. An applicator for applying a substance (6) to the eyelashes and/or to the eyebrows, which applicator comprises a core (136; 326 - 526; 926) presenting at least one helical furrow (134; 334 - 534; 934) extending over at least a segment of the core from a first longitudinal end of the segment to a second longitudinal end of the segment, the core being **characterized in that** it presents a transverse dimension (Dₐ) measured outside the furrow, that varies on going along the segment in a longitudinal direction (24) of the core.

2. An applicator according to the preceding claim, having spines (50) situated on the segment.

3. An applicator according to either preceding claim, wherein the furrow presents a section, measured in a meridian plane of a longitudinal axis (24) of the core, that has a maximum dimension that varies, and that preferably decreases, on traveling along the segment towards a free end of the applicator.

4. An applicator for applying a substance to the eyelashes and/or to the eyebrows that comprises a core (136; 336 - 536; 936) presenting at least one furrow (134; 334 - 534; 934) extending over at least a segment of the core from a first longitudinal end of the segment to a second longitudinal end of the segment and spines (50) situated outside the furrow, the spines being made integrally with the core and presenting free ends that form an envelope surface constituting a surface of revolution about a longitudinal axis of the core, the applicator being **characterized in that** the furrow presents a section, measured in a meridian plane of a longitudinal axis (24) of the core, that has a maximum dimension that varies, and that preferably decreases, on traveling along the segment towards a free end of the applicator, the applicator possibly including spines (50) situated in the furrow.

5. An applicator according to the preceding claim, wherein the furrow is helical.

6. An applicator according to any preceding claim, wherein the furrow extends along at least one segment of the core from a first longitudinal end of the segment to a second longitudinal end of the segment, and that includes spines (50) situated on the segment outside the furrow.

7. An applicator according to any preceding claim, wherein the furrow (134) extends over more than one turn, indeed over more than two turns, around a longitudinal axis (24) of the applicator.

8. An applicator according to any preceding claim, wherein the furrow (134) presents a profile that is V-shaped, and that is preferably asymmetrical.

9. An applicator according to any preceding claim, wherein the furrow (134) is a single furrow.

10. An applicator according to any one of claims 1 to 8, wherein the core presents a plurality of furrows.

11. An applicator according to any one of claims 1, 2, and 6, wherein a transverse dimension (Dₐ) of the segment decreases on traveling along the segment towards a free end of the applicator.

12. An applicator according to any preceding claim, including an inlet cone (124), possibly provided with spines (50).

13. An applicator according to any preceding claim, having spines (50) forming at least one rectilinear row parallel to a longitudinal direction of the core, and/or a row that is helical in shape.

14. An applicator according to any preceding claim, having spines (50) disposed in such a manner that at least one transverse dimension of the applicator, as measured between the free ends (52) of the spines, is constant on traveling along at least a portion of the applicator in a longitudinal direction (24) of the core.

15. An assembly (2) for applying a substance (6) to the eyelashes and/or to the eyebrows, the assembly comprising a reservoir (4) of substance and an applicator (12) according to any preceding claim.

## Patentansprüche

1. Applikator zum Applizieren eines Produkts (6) auf Wimpern und/oder Augenbrauen, der einen Kern (126 ; 326 - 526 ; 926) mit zumindest einer helixförmigen Rille (134 ; 334 - 534 ; 934) umfasst, die sich über zumindest einen Abschnitt des Kerns von einem ersten Längsende des Abschnitts zu einem zweiten Längsende des Abschnitts erstreckt, **dadurch gekennzeichnet, dass** der Kern eine, außerhalb der Rille gemessene, Querabmessung (Dₐ) hat, die variiert, wenn der Abschnitt einer Längsrichtung (24) des Kerns folgend durchquert wird.

2. Applikator nach dem vorstehenden Anspruch, der auf dem Abschnitt befindliche Borsten (50) umfasst.

3. Applikator nach einem der vorstehenden Ansprüche, wobei die Rille einen Schnitt, in einer Meridianebene einer Längsachse (24) des Kerns, aufweist, dessen größte Abmessung variiert, und sich vorzugsweise verringert, wenn der Abschnitt in Richtung eines freien Endes des Applikators durchquert wird.

4. Applikator zum Applizieren eines Produkts auf Wimpern und/oder Augenbrauen, der einen Kern (136 ; 336 - 536 ; 936) umfasst mit zumindest einer Rille (134 ; 334 - 534 ; 934), die sich über zumindest einen Abschnitt des Kerns von einem ersten Längsende des Abschnitts zu einem zweiten Längsende des Abschnitts erstreckt, und mit außerhalb der Rille befindlichen Borsten (50), wobei die Borsten aus einem Stück mit dem Kern sind und freie Enden aufweisen, die eine zu einer Längsachse des Kerns rotationssymmetrische Mantelfläche bilden, **dadurch gekennzeichnet, dass** die Rille einen Schnitt, in einer Meridianebene einer Längsachse (24) des Kerns, aufweist, dessen größte Abmessung variiert, und sich vorzugsweise verringert, wenn der Abschnitt in Richtung eines freien Endes des Applikators durchquert wird, wobei der Applikator gegebenenfalls in der Rille befindliche Borsten (50) umfasst.

5. Applikator nach dem vorstehenden Anspruch, wobei die Rille helixförmig ist.

6. Applikator nach einem der vorstehenden Ansprüche, wobei sich die Rille über zumindest einen Abschnitt des Kerns von einem ersten Längsende des Abschnitts zu einem zweiten Längsende des Abschnitts erstreckt und welcher Borsten (50) umfasst, die sich auf dem Abschnitt außerhalb der Rille befinden.

7. Applikator nach einem der vorstehenden Ansprüche, wobei sich die Rille (134) mehr als einmal, oder sogar mehr als zweimal, um eine Längsachse (24) des Applikators herum erstreckt.

8. Applikator nach einem der vorstehenden Ansprüche, wobei die Rille (134) ein, vorzugsweise unsymmetrisches, "V"-Profil aufweist.

9. Applikator nach einem der vorstehenden Ansprüche, wobei die Rille (134) einmal vorgesehen ist.

10. Applikator nach einem der Ansprüche 1 bis 8, wobei der Kern mehrere Rillen aufweist.

11. Applikator nach einem der Ansprüche 1, 2 und 6, wobei sich eine Querabmessung (Dₐ) des Abschnitts verringert, wenn der Abschnitt in Richtung eines freien Endes des Applikators durchquert wird.

12. Applikator nach einem der vorstehenden Ansprüche, der einen Einführkegel (124) umfasst, der gegebenenfalls mit Borsten (50) versehen ist.

13. Applikator nach einem der vorstehenden Ansprüche, der Borsten (50) umfasst, die zumindest eine zu einer Längsrichtung des Kerns parallele geradlinige Reihe und/oder eine helixförmige Reihe bilden.

14. Applikator nach einem der vorstehenden Ansprüche, der Borsten (50) umfasst, die so angeordnet sind, dass zumindest eine Querabmessung (T) des Applikators, gemessen an freien Enden (52) der Borsten, konstant ist, wenn zumindest ein Teil des Applikators einer Längsrichtung (24) des Kerns folgend durchquert wird.

15. Einheit (2) zur Applikation eines Produkts (6) auf Wimpern und/oder Augenbrauen, die einen Produktbehälter (4) und einen Applikator (12) nach einem der vorstehenden Ansprüche umfasst.
